# EUROPÄISCHE PATENTSCHRIFT

(11) **EP 1 338 724 B1**
(45) Veröffentlichungstag und Bekanntmachung des Hinweises auf die Patenterteilung: **28.05.2008**
(21) Anmeldenummer: 02022744.3
(22) Anmeldetag: 11.10.2002
(51) Int. Cl.: E04G 11/28

(54) **Verfahren zur Errichtung eines Bauwerks mit einer umfangsgeschlossenen Betonwand**
Method for erecting a structure having an annular concrete wall
Méthode pour ériger une construction comprenant un mur annulaire en béton

(30) Priorität: 09.11.2001 AT 17692001
(43) Veröffentlichungstag der Anmeldung: 27.08.2003
(73) Patentinhaber: RUND-STAHL-BAU GESELLSCHAFT M.B.H., A-6972 Fussach (AT)
(72) Erfinder: Mathis, Hugo, Dipl.-Ing., 6900 Bregenz (AT)
(74) Vertreter: Hofmann, Ralf U.

(56) Entgegenhaltungen:
- WO-A-01/02674
- WO-A-98/13565
- JP-A- 5 280 012
- US-A- 5 088 578

## Beschreibung

Die Erfindung betrifft ein Verfahren zur Errichtung eines Bauwerks mit einer umfangsgeschlossenen Betonwand, die über ihre Höhe einen gleichbleibenden Querschnitt aufweist, wobei die umfangsgeschlossene Betonwand in einer Mehrzahl von Betonierschritten errichtet wird, in denen jeweils ein umfangsgeschlossener Abschnitt der Betonwand anschließend an das obere Ende des bereits fertiggestellten Teils der Betonwand betoniert wird und zumindest eine insgesamt umfangsgeschlossene Innenschalungseinheit vorgesehen ist, die in mehr als einem Betonierschritt eingesetzt wird.

Ein "gleichbleibender Querschnitt" bedeutet hierbei, daß die Querschnittsfläche der Betonwand über die Höhe des Bauwerks in ihrer Form und in ihrer Größe unverändert bleibt. Unter einem "Bauwerk" wird auch ein Teil eines Gesamtbauwerks verstanden. Derartige Bauwerke sind beispielsweise Rundbauten, Stiegenhäuser, Kamine usw.

Im Zusammenhang mit der Errichtung von Rundbauten sind Kletterschalungen bekannt, bei denen zwei umfangsgeschlossene Schalungsringe an einem Traggerüst aufgehängt werden. Der von den Schalungsringen begrenzte Schalungshohlraum wird mit Beton gefüllt, nach dem Erhärten oder Abbinden des Betons werden die Schalungsringe gelöst und am Traggerüst so weit hochgefahren, daß ihr unterer Teil noch im Bereich der Oberkante des gegossenen Mauerringes liegt. Dann werden die Ringe neuerlich festgespannt und fixiert, Beton wiederum eingefüllt und das erwähnte Wechselspiel wiederholt sich, bis die gewünschte Bauhöhe erreicht ist. Auf diese Weise wird bei solchen zylindrischen Bauten ein Mauerring auf den anderen gesetzt.

Ein weiterer Typ einer Kletterschalung ist beispielsweise in der US-PS 1 478 653 gezeigt und beschrieben. Das Wesen einer solchen Kletterschalung liegt darin, daß hier das Mauerwerk durchdringende Schalungsanker vorzusehen sind, an und mit welchen die Schalungselemente in ihrer Gesamtheit verspannt werden, wobei die bei einem Betonierschritt jeweils oben einbetonierten Anker in der Folge als Fußanker für die Schalung im nächsten Betonierschritt verwendet werden.

In jedem Betonierschritt wird dann ein neuer Anker eingebaut. Die Schalung wird dann hochgesetzt, wenn der vorausgegangene betonierte Mauerabschnitt abgebunden hat, da er über die Schalungsanker das gesamte Gewicht der Schalung zu tragen hat. Die Schalung selbst besteht aus den eigentlichen Schalungstafeln und dem die Schalungstafeln versteifenden Gerüst.

Herkömmlicherweise wird bei der Kletterbauweise folgender Verfahrensablauf durchgeführt: Zunächst wird die für den nächsten Betonierschritt vorgesehene Innenschalung am fertiggestellten Teil der Betonwand in der vorgesehenen Höhe befestigt und ausgerichtet. Anschließend werden Einbauteile für die Betonwand an der Innenschalung an den betreffenden Stellen befestigt. Solche Einbauteile sind beispielsweise Anker oder in der Wand anzubringende Einbaugehäuse für Steckdosen. Falls in der Gebäudewand Aussparungen, beispielsweise für Fenster oder Türen, freigehalten werden sollen, werden an der am fertiggestellten Teil der Gebäudewand befestigten Innenschalung weiters entsprechende Schalungsteile zur Aussparung solcher Öffnungen befestigt. In der weiteren Folge wird die Armierung für den nächsten zu erstellenden Abschnitt der Gebäudewand montiert, wobei zur Halterung der Armierung Teile der Armierung mit der Innenschalungseinheit verbunden werden können. Vereinzelt wurde auch bereits die Armierung an einem Montageplatz am Boden zu einem fertigen umfangsgeschlossenen Armierungskorb zusammengebaut und in der Folge mit einem Hebezeug angehoben und über die an der Gebäudewand befestigte Innenschalungseinheit auf die Mauerkrone aufgestülpt. Dies ist allerdings nur möglich, wenn keine Schalungsteile zum Aussparen von Öffnungen an der Innenschalungseinheit angebracht sind, welche andernfalls das Aufstülpen des Armierungskorbes auf die Innenschalungseinheit behindern würden. In der weiteren Folge wird die Außenschalung angebracht und mit der Innenschalungseinheit verspannt und zur Herstellung eines umfangsgeschlossenen Abschnittes der Betonwand wird Beton in den Raum zwischen der Innenschalungseinheit und der Außenschalung eingegossen. Ein Verfahren nach dem Oberbegriff des Anspruchs 1 ist in US 5 088 578 A beschrieben.

Aufgabe der Erfindung ist es ein verbessertes Verfahren der eingangs genannten Art bereitzustellen, durch welches ein derartiges Bauwerk in besonders effizienter und kostengünstiger Weise errichtbar ist. Erfindungsgemäß gelingt dies durch ein Verfahren mit den Merkmalen des Anspruchs 1.

Beim erfindungsgemäßen Verfahren werden also zumindest zwei insgesamt (d.h. im zusammengebauten Zustand) umfangsgeschlossene Innenschalungseinheiten mit gleichem Querschnitt eingesetzt. "Gleicher Querschnitt" bedeutet, dass die Querschnittsflächen der Schalhäute der Innenschalungseinheiten, d.h. die von den umfangsgeschlossenen Konturen der Schalhäute im Querschnitt umgebenen Flächen, in ihrer Form und in ihrer Größe gleich sind. Beim erfindungsgemäßen Verfahren wird die bei einem Betonierschritt eingesetzte Innenschalungseinheit an einem Montageplatz, der sich günstigerweise auf dem Boden befinden kann, vormontiert, wobei an der Außenseite der Innenschalungseinheit weiters eine Armierung angebracht wird. Diese Montagearbeiten können bereits erfolgen, während am Bauwerk noch Arbeiten eines vorhergehenden Betonierschrittes durchgeführt werden bzw. während der Beton des vorhergehenden Betonierschrittes aushärtet. In der Folge wird die vormontierte Innenschalungseinheit mitsamt der daran angebrachten Armierung angehoben und auf die vom vorhergehenden Betonierschritt an der Gebäudewand verbliebene Kletterleiste abgesetzt. Durch das Absetzen auf dieser Kletterleiste wird auch eine Ausrichtung der Innenschalungseinheit ermöglicht, so daß weitere Ausrichtungsschritte vorteilhafterweise entfallen können und die Innenschalungseinheit und die an ihr befestigte Armierung sich bereits unmittelbar nach dem Absetzen in der vorgesehenen Position befinden.

Durch das erfindungsgemäße Verfahren kann die erforderliche Gesamtbauzeit eines umfangsgeschlossenen Bauwerks verkürzt werden. Mindestens sind zwei jeweils in mehreren Betonierschritten eingesetzte Innenschalungseinheiten mit gleichem Querschnitt vorzusehen, von denen jeweils eine am Montageplatz für den nächsten Betonierschritt vorbereitet werden kann, während die andere Innenschalungseinheit für Betonierarbeiten am Bauwerk angebracht sein kann. Zur weiteren Verringerung der Bauzeit können eventuell drei oder mehr solche Innenschalungseinheiten mit gleichem Querschnitt vorgesehen sein. Während eine Innenschalungseinheit für Betonierarbeiten am Gebäude eingesetzt ist, können dann zwei oder mehr Innenschalungseinheiten für die nächsten Betonierschritte am jeweiligen Montageplatz vorbereitet werden.

Vorteilhaft ist es, wenn bereits am Montageplatz weiters gegebenenfalls erforderliche Schalungsteile zur Aussparung von Öffnungen in der zu erstellenden Betonwand an der Innenschalungseinheit montiert werden. Das gleiche gilt für benötigte Einbauteile der Betonwand, die vorteilhafterweise am Montageplatz an der Armierung und/oder an der Innenschalungseinheit angebracht werden können.

Weitere Vorteile und Einzelheiten der Erfindung werden im folgenden anhand der beiliegenden Zeichnung erläutert. In dieser zeigen:
die
- Fig. 1 bis 3: schematische vertikale Längsschnitte durch ein mittels eines erfindungsgemäßen Verfahren erstellten Bauwerks in verschiedenen Bauphasen;
- Fig. 4: eine schematische Draufsicht auf das Bauwerk in der Bauphase gemäß Fig. 3 (ohne die aus der Mauerkrone hervorragenden Armierungsstäbe);
- Fig. 5: eine schematische perspektivische Darstellung der abgenommenen mittleren Segmente der Innenschalungseinheit und
- Fig. 6: eine schematische perspektivische Darstellung einer Innenschalungseinheit mit Schalungsteilen zur Aussparung von Öffnungen in der Betonwand.

Die Fig. weisen unterschiedliche Maßstäbe auf.

Bei der in Fig. 1 dargestellten Bauphase ist das zu errichtende umfangsgeschlossene Bauwerk teilweise fertiggestellt. In vorhergehenden Betonierschritten wurden bereits mehrere umfangsgeschlossene Abschnitte 1 der Betonwand hergestellt zwischen denen jeweils eine Betonierfuge 21 sichtbar ist. Am zuletzt fertiggestellten Abschnitt 1 ist an der Außenseite der Betonwand noch die Außenschalung 2 angebracht. Zur Befestigung der Außenschalung 2 an der Betonwand sind in der Betonwand entlang ihres Umfangs an mehreren Stellen in bekannter Weise Anker 3 einbetoniert, die in herkömmlicher Weise aufgebaut sein können. Diese Anker 3 können von der Außenseite und Innenseite der Betonwand zugängliche Innengewinde aufweisen, in die Schraubbolzen einschraubbar sind.

Mit einem Hebezeug 4 wird eine vorbereitete Innenschalungseinheit 5 bis über das obere Ende des fertiggestellten Teils des Bauwerks angehoben. Die Innenschalungseinheit 5 umfaßt einen Hauptteil 6 und eine am oberen Ende des Hauptteiles 6 angeordnete und mit diesem beispielsweise mittels einer Schraubverbindung verbundene Kletterleiste 7. Der Hauptteil 6 und die Kletterleiste 7 sind im montierten Zustand umfangsgeschlossen ausgebildet und ihre Außenseiten bilden zusammen die Schalhaut 11. An der Außenseite der Innenschalungseinheit ist eine Armierung 8 angeordnet und wird von der Innenschalungseinheit 5 getragen. Diese Armierung 8 für den nächsten zu errichtenden umfangsgeschlossenen Abschnitt der Betonwand wurde bereits vor dem Anheben der Innenschalungseinheit 5 an einem Montageplatz montiert und mit der Innenschalungseinheit 5 verbunden. An der Armierung 8 wurden weiters Einbauteile der Betonwand angebracht, die beispielsweise Anker 3 oder andere in der Betonwand vorzusehende Teile umfassen können. Weiters können an der Innenschalungseinheit in Fig. 1 nicht dargestellte Schalungsteile zur Aussparung von Öffnungen in dem zu erstellenden Abschnitt der Betonwand angebracht sein.

Vom vorhergehenden Betonierschritt ist an der Innenseite der Betonwand die Kletterleiste 7 der in diesem vorhergehenden Betonierschritt verwendeten Innenschalungseinheit 5 befestigt, und zwar mittels einbetonierten Ankern 3 und in diese eingeschraubten, durch Öffnungen in der Kletterleiste 7 ragenden Schraubbolzen. Der Hauptteil 6 der im vorhergehenden Betonierschritt verwendeten Innenschalungseinheit 5 wurde dagegen bereits von der Betonwand entfernt. Auf die im vorherigen Betonierschritt an der Betonwand befestigten Kletterleiste 7 wird nun die mittels des Hebezeuges 4 angehobene Innenschalungseinheit 5 abgesetzt. Zur Zentrierung und Ausrichtung der Innenschalungseinheit 5 auf der an der Betonwand befestigten Kletterleiste 7 sind an der Oberseite der Kletterleiste 7 Konen 9 vorgesehen, die in Vertiefungen 10 an der Unterseite des Hauptteils 6 einführbar sind, wobei die Form der Vertiefungen 10 zu derjenigen der Konen 9 entsprechend ausgebildet ist. Die auf der Kletterleiste 7 abgesetzte Innenschalungseinheit 5 ist dadurch bereits exakt ausgerichtet, so daß weitere Ausrichtungs- und Nivellierungsarbeiten für die Innenschalungseinheit 5 normalerweise entfallen können.

Anstelle der Konen 9 können auch andere Einrichtungen zur Zentrierung der auf die an der Betonwand befestigten Kletterleiste 7 vorgesehen sein, beispielsweise von der Kletterleiste 7 nach innen und oben abstehende Führungsbleche, die Einlaufschrägen für den Hauptteil 6 der auf der Kletterleiste 7 abzusetzenden Innenschalungseinheit 5 bilden. Die Breite der Kletterleiste 7 kann wie in den Fig. dargestellt geringer als die des Hauptteiles 6 sein oder auch gleich groß (theoretisch kann diese auch größer sein). Der Hauptteil 6 kann in üblicher Weise in Form einer Rahmenschalung ausgebildet sein. Die Kletterleiste 7 kann beispielsweise von einem U-Profil gebildet werden, dessen offene Seite nach innen gerichtet ist.

Die auf der an der Betonwand befestigten Kletterleiste 7 positionierte und mit dieser vorzugsweise verschraubte Innenschalungseinheit 5 ist in Fig. 2 dargestellt.

Die an der Innenschalungseinheit 5 befestigte Armierung 8 befindet sich hierbei bereits in der richtigen Position. Weiters wurde bei der in Fig. 2 dargestellten Bauphase bereits die Außenschalung 2 hinaufgesetzt. Die Außenschalung 2 kann hierbei aus einem Hauptteil 11 und am oberen und am unteren Ende des Hauptteiles 11 an diesem befestigbaren Kletterleisten 12 bestehen. Ausgehend von Fig. 1 wird der Hauptteil 11 zusammen mit der am unteren Ende des Hauptteiles 11 befestigten Kletterleiste 12 von der Betonwand abgenommen. Die am unteren Ende am Hauptteil 11 festgelegte Kletterleiste 12 wird von diesem abgenommen und am oberen Ende des Hauptteiles 11 befestigt. In der Folge wird der Hauptteil 11 mit der am oberen Ende befestigten Kletterleiste 12 auf die an der Betonwand verbliebene Kletterleiste 12 aufgesetzt und mit dieser verbunden (durch Verschraubungen) und weiters wird die Außenschalung 2 mit der Innenschalungseinheit 5 in herkömmlicher Weise durchgebunden, wie durch die Linien 13 in Fig. 2 angedeutet ist.

Als nächster Schritt wird der Raum zwischen Innenschalung und Außenschalung 2 mit Beton vergossen, und zwar bis zur Oberkante der Kletterleisten 7, 12. Diese Bauphase ist in Fig. 3 dargestellt. Während des Betonierens und des Aushärtens des Betons kann bereits die für den nächstenfolgenden Betonierschritt benötigte Innenschalungseinheit 5 an einem Montageplatz 14 vorbereitet werden, der sich bevorzugterweise am Boden befindet. Wiederum wird hierbei bereits die Armierung 8 an der Außenseite der Innenschalungseinheit 5 befestigt, ebenso wie gegebenenfalls vorzusehende Einbauteile in der Betonwand. Je nach Zeitaufwand für die Montage einer Innenschalungseinheit 5 mit Armierung 8 können parallel auch Montagearbeiten an mehr als einer solchen Innenschalungseinheit 5 durchgeführt werden, so daß sofort nach der Aushärtezeit des Betons eines Abschnittes der Gebäudewand eine fertig montierte Innenschalungseinheit mit Armierung 8 für den nächsten zu erstellenden Abschnitt bereitsteht.

Zur Entfernung einer Innenschalungseinheit 5 von der Gebäudewand nach dem Betonieren eines Abschnittes besteht diese bevorzugterweise aus mehreren durch Schraubverbindungen aneinander befestigten Umfangssegmenten, beispielsweise in der aus Fig. 4 ersichtlichen Form. Es sind hier vier Ecksegmente 15 und vier über Spreizstangen 16 miteinander verbundene Mittelsegmente 17 vorgesehen.

Zur Abnahme der Innenschalungseinheit werden die miteinander verbundenen Mittelsegmente 17 über Befestigungsösen 18 (vgl. Fig. 1) an ein Hebezeug angehängt und die Verschraubungen zwischen den Mittelsegmenten 17 und den Ecksegmenten 15 werden gelöst. Die Spreizstangen 16 besitzen ineinander einschraubbare Teile, beispielsweise ein Mittelteil mit gegenläufigen Innengewinden an seinen Enden, in die die Seitenteile über Außengewinde eingeschraubt sind. Diese Gewinde sind in Fig. 4 nur schematisch angedeutet (Bezugszeichen 19). Durch Verdrehen der Mittelteile der Spreizstangen 16 werden die Mittelsegmente 17 zusammengefahren. Zuvor werden noch die Verbindungen zwischen den Mittelsegmenten 17 und den entsprechenden Segmenten der in gleicher Weise unterteilten Kletterleiste 7, die am oberen Ende des Hauptteiles 6 festgelegt ist, gelöst. Die an den unteren Enden der Mittelsegmente 17 befestigten Segmente der unteren Kletterleiste bleiben dagegen mit den Mittelsegmenten verbunden, wie dies aus Fig. 5 ersichtlich ist. Die zusammengefahrenen Mittelsegmente 17 mit den an den unteren Enden festgelegten Segmenten der Kletterleiste 7 werden in der Folge aus dem fertiggestellten Teil des Bauwerks herausgehoben. In der Folge können auch die Ecksegmente 15 und die mit diesen verbundenen entsprechenden Segmente der unteren Kletterleiste 7 von der Betonwand entfernt werden. Es ist damit wieder der in Fig. 1 dargestellte Zustand erreicht.

Zur Entfernung der Innenschalungseinheit könnte diese auch auf andere Weise in Umfangsrichtung unterteilt sein.

In Fig. 6 ist weiters ein Hauptteil 6 einer Innenschalungseinheit 5 dargestellt, an dem schematisch dargestellte Schalungsteile 20 zur Aussparung von Öffnungen in dem mit dieser Innenschalungseinheit zu erstellenden Abschnitt der Betonwand angebracht sind.

Anstelle des gezeigten quadratischen Grundrisses könnten das zu erstellende Bauwerk auch einen anderen umfangsgeschlossenen Grundriß aufweisen, beispielsweise einen rechteckigen, polygonalen oder kreisrunden Grundriß.

Die Außenschalung 2 könnte auch in anderer als in der gezeigten Weise ausgebildet sein, beispielsweise einteilig (ohne an der Oberseite und an der Unterseite eines Hauptteiles befestigbaren Kletterleisten). Auch könnte die Höhe der Außenschalung von derjenigen der Innenschalung unterschiedlich sein.

### Legende zu den Hinweisziffern:

- 1: Abschnitt
- 2: Außenschalung
- 3: Anker
- 4: Hebezeug
- 5: Innenschalungseinheit
- 6: Hauptteil
- 7: Kletterleiste
- 8: Armierung
- 9: Konus
- 10: Vertiefung
- 11: Hauptteil
- 12: Kletterleiste
- 13: Linie
- 14: Montageplatz
- 15: Ecksegment
- 16: Spreizstange
- 17: Mittelsegment
- 18: Befestigungsöse
- 19: Gewinde
- 20: Schalungsteil
- 21: Betonierfuge
- 22: Schalhaut

## Patentansprüche

1. Verfahren zur Errichtung eines Bauwerks mit einer umfangsgeschlossenen Betonwand, die über ihre Höhe einen gleichbleibenden Querschnitt aufweist, wobei die umfangsgeschlossene Betonwand in einer Mehrzahl von Betonierschritten errichtet wird, in denen jeweils ein umfangsgeschlossener Abschnitt (1) der Betonwand anschließend an das obere Ende des bereits fertiggestellten Teils der Betonwand betoniert wird und zumindest eine insgesamt umfangsgeschlossene Innenschalungseinheit (5) vorgesehen ist, die in mehr als einem Betonierschritt eingesetzt wird, **dadurch gekennzeichnet, daß** mindestens zwei insgesamt umfangsgeschlossene Innenschalungseinheiten (5) mit gleichem Querschnitt der Schalhaut eingesetzt werden, die jeweils einen insgesamt umfangsgeschlossenen Hauptteil (11) und eine insgesamt umfangsgeschlossene, einen Teil der Schalhaut bildende, am oberen Ende des Hauptteils (11) befestigte und von diesem abnehmbare Kletterleiste (12) aufweisen, und daß bei der Durchführung von zumindest einem Betonierschritt die bei diesem Betonierschritt eingesetzte, von einem Montageplatz (14) angehobene Innenschalungseinheit (5) auf die im vorherigen Betonierschritt an der Betonwand befestigten Kletterleiste (7) der bei diesem vorherigen Betonierschritt eingesetzten Innenschalungseinheit (5) abgesetzt wird, wobei vor dem Anheben der Innenschalungseinheit (5) vom Montageplatz (14) eine für diesen Betonierschritt vorgesehene Armierung (8) an der Außenseite der Innenschalungseinheit (5) angebracht wird.

2. Verfahren nach Anspruch 1, **dadurch gekennzeichnet, daß** vor dem Anheben der Innenschalungseinheit (5) vom Montageplatz (14) an der Innenschalungseinheit (5) Schalungsteile (20) zur Aussparung von Öffnungen in der zu erstellenden Betonwand angebracht werden.

3. Verfahren nach Anspruch 1 oder Anspruch 2, **dadurch gekennzeichnet, daß** vor dem Anheben der Innenschalungseinheit (5) vom Montageplatz (14) Einbauteileder Betonwand , wie Anker (3), an der Armierung (8) und/oder an der Innenschalungseinheit (5) angebracht werden.

4. Verfahren nach einem der Ansprüche 1 bis 3, **dadurch gekennzeichnet, daß** an der Oberseite der Kletterleiste (7) Zentriereinrichtungen, vorzugsweise Konen (9) oder Leitbleche, zum Zentrieren der auf die Kletterleiste (7) abgesetzten Innenschalungseinheit (5) angeordnet sind.

5. Verfahren nach einem der Ansprüche 1 bis 4, **dadurch gekennzeichnet, daß** die auf die an der Betonwand befestigte Kletterleiste (7) abgesetzte Innenschalungseinheit (5) an dieser befestigbar ist, vorzugsweise über eine Schraubverbindung.

6. Verfahren nach einem der Ansprüche 1 bis 5, **dadurch gekennzeichnet, daß** der Hauptteil (11) der Innenschalungseinheit (5) und die Kletterleiste (7) der Innenschalungseinheit in Umfangsrichtung in mehrere Segmente (15, 17) unterteilt sind, wobei der Hauptteil (11) und die Kletterleiste (12) vorzugsweise in gleicher Weise unterteilt sind.

## Claims

1. A method for erecting a structure with a circumferentially closed concrete wall which has a constant cross-section over its height, the circumferentially closed concrete wall being erected in a plurality of concreting stages, in which each time a circumferentially closed section (1) of the concrete wall is concreted adjoining the upper end of the already-finished part of the concrete wall and at least one internal formwork unit (5) which is overall circumferentially closed is provided which is used in more than one concreting step, **characterised in that** at least two internal formwork units (5) which are overall circumferentially closed and which have the same cross-section of formwork lining are used, each of which have an overall circumferentially closed main part (11) and an overall circumferentially closed climbing bar (12) which forms part of the formwork lining and is fastened to the upper end of the main part (11) and is removable therefrom, and that when carrying out at least one concreting step the internal formwork unit (5) which is used for this concreting step and is lifted from an assembly site (14) is lowered on to the climbing bar (7), fastened in the previous concreting step to the concrete wall, of the internal formwork unit (5) used in this previous concreting step, wherein before lifting the internal formwork unit (5) from the assembly site (14) a reinforcement (8) intended for this concreting step is attached to the outside of the internal formwork unit (5).

2. A method according to Claim 1, **characterised in that** prior to lifting the internal formwork unit (5) from the assembly site (14) formwork parts (20) for forming openings in the concrete wall which is to be produced are attached to the internal formwork unit (5).

3. A method according to Claim 1 or Claim 2, **characterised in that** before lifting the internal formwork unit (5) from the assembly site (14) built-in parts of the concrete wall, such as ties, are attached to the reinforcement (8) and/or to the internal formwork unit (5).

4. A method according to one of Claims 1 to 3, **characterised in that** centring means, preferably cones (9) or guiding plates, for centring the internal formwork unit (5) lowered on to the climbing bar (7) are arranged on the upper side of the climbing bar (7).

5. A method according to one of Claims 1 to 4, **characterised in that** the internal form work unit (5) lowered on to the climbing bar (7) fastened to the concrete wall can be fastened thereto, preferably by means of a screw connection.

6. A method according to one of Claims 1 to 5, **characterised in that** the main part (11) of the internal formwork unit (5) and the climbing bar (7) of the internal formwork unit are subdivided into a plurality of segments (15, 17) in the peripheral direction, the main part (11) and the climbing bar (12) preferably being subdivided in the same manner.

## Revendications

1. Procédé pour ériger une construction formée d'une paroi en béton à contour fermé, ayant une section constante sur toute sa hauteur,
la paroi en béton à périphérie fermée étant érigée en plusieurs étapes de bétonnage au cours desquelles on bétonne chaque fois un segment à périphérie fermée (1) de la paroi en béton sur l'extrémité supérieure de la partie de paroi en béton déjà fabriquée et on utilise au moins une unité de coffrage intérieure (5) ayant globalement une périphérie fermée, cette unité étant utilisée dans plus d'une étape de bétonnage,
**caractérisé en ce qu'**
on utilise au moins deux unités de coffrage intérieures (5) à périphérie globalement fermée, ayant une peau de coffrage de même section, et qui forment chacune une partie principale (11) à périphérie globalement fermée et une partie de peau de coffrage à périphérie globalement fermée, se fixant à l'extrémité supérieure de la partie principale (11) et ayant des longerons de relevage (12), amovibles et
lors de l'exécution d'au moins une étape de bétonnage, l'unité de coffrage intérieure (5) utilisée pour cette étape de bétonnage, et qui est soulevée à partir d'un emplacement de montage (14), est déposée sur le longeron de relevage (7) fixé à la paroi de béton de l'étape de bétonnage précédente, et appartenant à l'unité de coffrage intérieure (5) utilisée pour cette étape de bétonnage précédente,
et avant de soulever l'unité de coffrage intérieure (5) par rapport à l'emplacement de montage (14), on installe l'armature (8) prévue pour cette étape de bétonnage sur le côté extérieur de l'unité de coffrage intérieure (5).

2. Procédé selon la revendication 1,
**caractérisé en ce qu'**
avant de soulever l'unité de coffrage intérieure (5) de l'emplacement de montage (14) on installe sur l'unité de coffrage intérieure (5), des pièces de coffrage (20) pour réserver des ouvertures dans la paroi de béton à réaliser.

3. Procédé selon la revendication 1 ou la revendication 2,
**caractérisé en ce qu'**
avant de lever l'unité de coffrage (5) à partir de l'emplacement de montage (14), on installe les composants de la paroi en béton tels les moyens d'ancrage (3) sur l'armature (8) et/ou sur l'unité de coffrage intérieure (5).

4. Procédé selon l'une des revendications 1 à 3,
**caractérisé en ce qu'**
on installe sur le côté supérieur des longerons de relevage (7), des installations de centrage, de préférence des cônes (8) ou des tôles de guidage pour centrer l'unité de coffrage intérieure (5) déposée sur les longerons de relevage (7).

5. Procédé selon l'une des revendications 1 à 4,
**caractérisé en ce que**
l'unité de coffrage intérieure déposée sur le longeron de relevage (7) fixé à la paroi de béton se solidarise à ce longeron, de préférence par une liaison vissée.

6. Procédé selon l'une des revendications 1 à 5,
**caractérisé en ce que**
la partie principale (11) de l'unité de coffrage intérieure (5) et le longeron de relevage (7) de l'unité de coffrage intérieure sont subdivisés en plusieurs segments (15, 17) dans la direction périphérique, la partie principale (11) et le longeron de relevage (12) étant de préférence subdivisés de la même manière.
